# EUROPÄISCHE PATENTSCHRIFT

(11) **EP 1 145 678 B1**
(45) Veröffentlichungstag und Bekanntmachung des Hinweises auf die Patenterteilung: **08.12.2004**
(21) Anmeldenummer: 01114106.6
(22) Anmeldetag: 26.01.1995
(51) Int. Cl.: A47L 9/24

(54) **Saugleitungs-Anschlussstecker**
Connection plug for suction pipe
Fiche de connexion pour tuyau d'aspiration

(30) Priorität: 08.02.1994 DE 4403950
(43) Veröffentlichungstag der Anmeldung: 17.10.2001
(62) Teilanmeldung aus: 95101002.4
(73) Patentinhaber: Vorwerk & Co. Interholding GmbH, 42275 Wuppertal (DE)
(72) Erfinder: Arnold, Hans Peter, D-51709 Marienheide (DE); Dieudonnè, Stephan Peter, 44628 Herne (DE); Jacobs, Carsten, Dr., 45477 Radevormwald (DE)
(74) Vertreter: Müller, Enno, Dipl.-Ing.

(56) Entgegenhaltungen:
- FR-A- 2 435 937
- GB-A- 2 056 611
- US-A- 4 188 081
- US-A- 4 639 055

## Beschreibung

Die Erfindung betrifft einen Steckeradapter für eine Saugleitung eines Staubsaugers, wobei der Adapter mit einem einen Querschnitt aufweisenden Saugleitungsabschnitt ausgebildet ist.

Bei einem aus der GB 2056611 bekannten Adapter weist ein Einsteckteil innen im Querschnitt eine Einengung auf, wodurch eine gewisse Abflachung gegeben ist.

Ausgehend von dem genannten Stand der Technik beschäftigt sich die Erfindung mit der Aufgabe, einen vorteilhaften Steckeradapter anzugeben.

Diese Aufgabe ist beim Gegenstand des Anspruches 1 gelöst, wobei darauf abgestellt ist, dass der Querschnitt innen eine kreisabschnittsförmige Abflachung aufweist und das ein Radius einer die Abflachung bildenden Kreisbogenlinie sich in der vertikalen Symmetrieebene des Querschnittes erstreckt und der Radiusmittelpunkt deutlich außerhalb der Umrisslinie des Gesamtquerschnitts liegt.

Zufolge solcher Ausgestaltung ist ein baulich vorteilhafter, funktionsgünstiger Adapter geschaffen. Die Abflachung kann oberseitig, zugeordnet zu Elektrokontakten, ausgebildet sein. Die Elektrokontakte können so im Bereich dieser Abflachung in einem äußeren, im wesentlichen kreisförmigen Querschnitt integriert sein. Die entsprechenden Bereiche sind klar und räumlich ausgewogen getrennt. Es ergibt sich eine große Annäherung an die Kreisform, ohne sie jedoch voll einzunehmen, wodurch die ergonomischen Verhältnisse berücksichtigt bleiben; dennoch erlaubt die Anordnung der Elektrokontakte unter Berücksichtigung einer mehr der Kreisform angelehnten Positionierung, solche Kontakte größer auszubilden bzw. ihre Anzahl zu erhöhen. Die zusätzlichen Kontakte können der Signalkontaktierung dienen, wobei die Leistungslinien in der Mitte verlaufen. Auch die Abflachung nimmt zufolge einwärtsgerichteter Fortsetzung der Bogenreihe der Elektrokontakte einen zumindest leicht gekrümmten Verlauf. Weiter wird vorgeschlagen, daß die Elektrokontakte in Nebeneinanderanordnung vorgesehen sind. Dadurch ist die ohnehin kleine Kreisabschnittsfläche bestens genutzt. Dies gilt auch im Hinblick auf die nachstehende Maßnahme, nach der die Elektrokontakte außenseitig je einen Rundstecker bzw. je eine Rundstecker-Aufnahme aufweisen. Im Mittelfeld liegen dann die im allgemeinen breiteren zungenartigen Elektrokontakte. Es ist verständlich, daß die matrizenartig bzw. patrizenartig gestalteten Elektrokontakte am Steckereinsteckteil oder am Steckeraufnahmeteil liegen können. Unter Aufgreifen des Erwähnten ist es daher günstig, daß die Elektrokontakte zwei Flachstekker bzw. zwei Flachstecker-Aufnahmen und zwei Rundstekker bzw. Rundstecker-Aufnahmen aufweisen. Um sicherzustellen, daß eine kupplungsgerechte Ausrichtung von Saugleitungsabschnitt und Gegenstück vorliegt, sind die Steckeraufnahmen von einem Mündungsquerschnitt des Saugleitungsabschnitts zurückversetzt angeordnet. Vorrangig greift also schlüsselartig das Profil von Steckereinsteckteil und Steckeraufnahmeteil. Die Aufnahmekontakte sind so von kupplungsbezogenen Kräften freigehalten. Schon im Vorfeld ergibt sich eine sichere Selektion der Funktionsbereiche, da die Steckeraufnahmen freikragend bezüglich einer Außenwand des Saugleitungsabschnitts angeordnet sind. Um das nach Lösen eines Vorsatzgerätes freiliegende Ende des Saugleitungsabschnitts sprich Steckereinsteckteil als Flachdüse verwenden zu können, wird vorgeschlagen, daß eine Ebene des Mündungsquerschnitts zu einer Längsachse desselben einen spitzen Winkel einschließt. Mit anderen Worten: der Saugmund des Saugleitungsabschnitts ist schräg geschnitten. Der entsprechende Winkel kann bei ca. 30° liegen. So lassen sich auch Eckbereiche des Bodens sauber saugen. Weiter wird vorgeschlagen, daß der in eine Aufnahme des Gegenstücks einzuführende Saugleitungsabschnitt, ausgehend von einem Mündungsquerschnitt, sich hinsichtlich seiner Außenabmessung stufenförmig vergrößert. Das ergibt eine vorteilhafte leichtgängig überwindbare Vorzentrierung der zu kuppelnden Teile, wobei erst unter Überfahren der Stufe die winkelmäßige Feinausrichtung von Steuereinsteckteil und Steueraufnahmeteil reibungsschlüssiger auftritt. Der Bedienende spürt eine satte, gut abdichtende Führung bis in die Endposition hinein. Bei Ausbildung einer Stufe ist selbstverständlich auch darauf geachtet, daß im querschnittsgrößeren Bereich des Steckeraufnahmeteil keine Fehlsteckmöglichkeit besteht. In vorteilhafter Weise überdeckt die Steckeraufnahme nur einen Teil der größeren Stufe. Der stufenbildende Dickenwechsel ist auch noch dahingehend genutzt, als an dem Stufenübergang eine Nut zur Aufnahme eines Dichtungsringes ausgebildet ist. Der Dichtungsring wirkt also hier gleich zu Anfang des tragenden Kupplungseingriffs. Die eine Nutflanke fluchtet praktisch mit der Stufe, so daß diese Flanke höher ausfällt. Eine solche Ausgestaltung ist prädestiniert vor allem für die Zuordnung eines V-Profil aufweisenden Dichtungsringes. Um den Saugmund des Steckereinsteckteils im Falle seiner Verwendung als Saugdüse vor Verschleiß zu schützen, ist so vorgegangen, daß der durchmesserkleinere Teil des Saugleitungsabschnitts eine außenseitige, austauschbare Hülse aufweist. Sie wirkt wie eine randschützende Ringkappe und ist auf der Mantelfläche des Saugleitungsabschnitts bestens fixierbar. Lösungsmäßig sieht das so aus, daß an dem durchmesserkleineren Teil Rastvorsprünge vorgesehen sind, die in passende Aufnahmen der Hülse eingreifen. Da viele Rastvorsprünge auf der relativ großen Mantelfläche Platz finden, kann es sich auch um relativ niedrige Vorsprünge handeln. Bei entsprechender axialer Länge der Hülse, kann deren Ende zugleich zu einem ausspitzenden Dichtkragen gestaltet sein, so daß ein separater Dichtungsring verzichtbar wird. Um die lagentreue respektive Positionierung des Schleißschutzes in Form der Hülse noch zu verbessern, weist der Saugleitungsabschnitt im Bereich seines Mündungsquerschnitts eine umlaufende Ausspitzung seines Stirnrandes auf. Entsprechend besitzt die Hülse eine passende Nut zum Zusammenwirken mit der Ausspitzung, welche sich satt in die Nut einlegt. Die durch die Ausspitzung erzielten übergreiften Flanken können eine Winkel von 30° aufweisen. Was nun das Gegenstück, also Steckaufnahmeteil betrifft, so weist dieses eine an den Saugleitungsquerschnitt angepaßte stufenförmige Verjüngung auf. Im Fall der Zuordnung einer Hülse ist diese Verjüngung stärker ausgebildet, daß heißt dieser Teil ist mantelwandseitig stärker reduziert. Weiter wird vorgeschlagen, daß der Saugleitungsquerschnitt (Steckereinsteckteil) Elektrostecker-Aufnahmen aufweist und das Gegenstück (Steckeraufnahmeteil) Elektrostecker-Vorsprünge besitzt. Eine weitere Maßnahme zur Herbeiführung einer größtmöglichen mechanischen Schonung der Elektrokontakt-Bauteile besteht in einer sogenannten Fügehilfe. Erreicht ist diese Fügehilfe durch Flächenvergrößerung der tragenden Schultern der Kupplungsteile im Bereich der Kupplungsfuge zwischen Saugleitungsabschnitt und Gegenstück. Die Flächenvergrößerung läßt sich einfach dadurch erzielen, daß die Schultern etc. nicht senkrecht zu einer Längsmittelachse des Steckereinsteckteils und Steckeraufnahmeteils verläuft, sondern aus dieser Linie versetzt. Die Flächenvergrößerung zur Fügehilfe ist beim Ausführungsbeispiel durch Schrägung oder Wellung erzielt.

Um im Hinblick auf bestehende Geräte mit wappenförmigem Querschnittsprofil des Anschlußbereichs Kompatibilität zu sichern, bringt die Erfindung einen Steckeradapter gemäß den Merkmalen des Anspruchs 1 in Vorschlag. Bei einem Steckeradapter mit einem Saugleitungsabschnitt und Elektrokontakten, die außerhalb eines Querschnitts des Saugleitungsabschnitts angeordnet sind, kann der Adapter beidseitig als Steckereinsteckteil ausgebildet sein. Zudem kann der Adapter beidseitig als Steckeraufnahmeteil ausgebildet sein.

Der Gegenstand der Erfindung ist nachstehend anhand eines zeichnerisch veranschaulichten Ausführungsbeispieles näher erläutert. Es zeigt:
- Figur 1: einen den erfindungsgemäßen Saugleitungs-Anschlußstecker aufweisenden Staubsauger mit Vorsatzgerät, welches ein passendes Anschluß-Gegenstück aufweist,
- Figur 2: den das Steckereinsteckteil bildenden Saugleitungsabschnitt in perspektivischer Einzeldarstellung,
- Figur 3: den zugehörigen Dichtungsring, ebenfalls isoliert wiedergegeben,
- Figur 4: eine abgewandelte Ausbildung des Saugleitungsabschnitts, in schaubildlicher Darstellung,
- Figur 5: in gleicher Wiedergabeart einen Schleißschutz,
- Figur 6: im Vertikalschnitt, jedoch unschraffiert, Saugleitungsabschnitt und Gegenstück in Kupplungsstellung, weitesgehend schematisiert,
- Figur 7: einen entsprechenden Schnitt in der Schleißschutz-Version,
- Figur 8: ein Steckereinsteckteil mit Verriegelungseinrichtung,
- Figur 9: ein Steckeraufnahmeteil mit Überfangkappe, im Halbschnitt, in Perspektive,
- Figur 10: das zugehörige Steckereinsteckteil,
- Figur 11: in Perspektive ein Steckereinsteckteil,
- Figur 12: ein solches unter Darstellung von Fügehilfen, in Seitenansicht,
- Figur 13: das zugehörige Steckeraufnahmeteil, in Seitenansicht,
- Figur 14: eine Stirnansicht der Figur 1-2,
- Figur 15: die Draufsicht auf Figur 12,
- Figur 16: die Stirnansicht eines gegenüber Figur 12 abgewandelten Querschnittsprofils des Steckereinsteckteils,
- Figur 17: das Kanalprofil, lediglich im Umriß wiedergegeben und
- Figur 18: einen Querschnitt durch das Kanalprofil mit umgebender Wandung.

Der dargestellte, beispielsweise als Handstaubsauger gestaltete Staubsauger 1 enthält in einem pflegeflächenseitig weisenden Gehäuse 2 einen Elektromotor, welcher ein Sauggebläse antreibt. Der zu pflegende Boden ist mit 3 bezeichnet.

Vom Gehäuse 2 geht ein Saugleitungs-Anschlußstecker 4 aus, auslaufend in einen ggf. integral angeformten Saugleitungsabschnitt 5.

Der Saugleitungsabschnitt 5 bildet ein Steckereinsteckteil E.

Das zugehörige Gegenstück 6 bildet ein Steckeraufnahmeteil A. Die Steckverbindung geht aus den Figuren 6 und 7 hervor.

Das Gegenstück 6 kann an einem Vorsatzgerät V sitzen. Beim vorliegenden Ausführungsbeispiel handelt es sich bezüglich dieses Vorsatzgerätes V um eine Saugdüse. Letztere enthält eine elektromotorisch angetriebene Bürstenwalze 7, welche im Saugkanal der Saugdüse gelagert ist.

Die Stromversorgung des im Vorsatzgerät V angeordneten Elektromotors geschieht über Elektrokontakte 8, welche im Zuge der Saugleitungs-Anschlußverbindung überlagernd in Steckverbindung treten und umgekehrt.

Besagte Elektrokontakte 8 erstrecken sich außerhalb des einen Saugkanal 9 umschreibenden Querschnitts des Saugleitungsabschnitts 5 und des Gegenstücks 6. Dadurch kann der für die Saugleitung günstigste Strömungs- und Steckverbindungs-Querschnitt gewählt werden. Zum einen soll ein möglichst der Kreisform angenäherter Gesamtquerschnitt und zum anderen speziell auch der Kreisform angenäherter Querschnitt des Saugkanals 9 vorliegen. Bezüglich des Querschnitts des Saugkanals 9 ergibt sich die bevorzugte Ausgestaltung aus Figur 16, im Verein mit den Darstellungen in den Figuren 16 und 17. Wie ersichtlich, liegen dort bezüglich des Saugkanals 9 flache Bogenschläge zugrunde, die jedoch den drehsichernden Steckverbund nicht überwindbar machen. Der dort etwa eiförmige Umriß enthält in dem weit größten Flächenfeld den Querschnitt des Saugkanals 9. Der durch die Elektrokontakte 8 besetzte Querschnitt respektive das entsprechende Feld erstreckt sich oberseitig des Saugkanals 9. Der Querschnitt formt dazu im weitesten Sinne eine kreisabschnittsförmige Abflachung 10. Die Abflachung 10 verläuft schwach gewölbt. Sie liegt auf einer Kreisbogenlinie, deren Radiuspunkt mit 11 bezeichnet ist. Der Radiuspunkt 11 erstreckt sich in der vertikalen Symmetrieebene x-x des Querschnitts und liegt deutlich außerhalb der Umrißlinie 12 des Querschnitts bzw. Gesamtquerschnitts.

Die Elektrokontakte 8 erstrecken sich im Bereich der besagten Abflachung 10, außerhalb des den Saugkanal 9 umschreibenden Querschnitt. Sie sind oberhalb der Abflachung 10 angeordnet und so in dem äußeren, im wesentlichen kreisförmigen Gesamtquerschnitt untergebracht. Die Elektrokontakte 8 können sogar in einer Bogenlinie verlaufen. Diese Bogenlinie bringt eine größere nutzbare Länge für die aus den zeichnerischen Darstellungen ersichtlichen Nebeneinanderanordnungen der Elektrokontakte 8.

Unter Berücksichtigung der Feld- oder Querschnittsanteile für die strömungstechnische Funktion und für die der elektrischen Versorgung entfällt auf den ersteren Querschnitt gut das 4-fache der Feldfläche des Kreisabschnitts oberhalb der Abflachung 10. Oberhalb der Abflachung befindet sich eine durchgehend über die Länge des Saugleitungsabschnitts 5 und Gegenstücks 6 gehende ebene, gegebenenfalls leicht nach auswärts gewölbte Flächung 13. Die Flächung 13 erstreckt sich senkrecht zur vertikalen Symmetrieebene x-x. Sie nimmt dem Gesamtquerschnitt die optisch strenge Rundheit, läßt eine greifgünstige Mitnahmefläche entstehen, welche das Einfühlen der Kupplungshälften ergonomisch erleichtert. Sie bringt überdies eine günstige Höhenreduzierung des Gesamtquerschnitts in der Vertikalen. So sind die Unterflurbereiche von Möbeln zugänglich noch besser.

Zurückkommend auf die bogenförmige Abflachung 10, so bildet diese, vom Kanalinneren gesehen, eine konkave Bogenfläche a, die ungleich zweier endseitig anschließender, ebenfalls konkaver Bogenflächen b und c ist. Die Bogenflächen b und c sind untereinander gleich. Sie verlaufen wie gebogene V-Schenkel und sind im Scheitel großzügig konkav gerundet. Der Scheitel trägt das Bezugszeichen 14. Die endseitigen Übergänge dieser Schenkel, respektive der spiegelgleichen Bogenflächen b und c gehen über engere konkave Bogenflächen 15 in die dachartig gewölbte obere Bogenfläche a stufenlos ein.

Der Radiuspunkt 16 des Scheitels 14 liegt, die Vertikale x-x schneidend, etwa im Zentrum des Saugkanals 9. Die Radiuspunkte 17 der engeren Bogenflächen 15 liegen dagegen auf einer horizontalen Verbindenden 18 im oberen Viertel der Höhe des Saugkanals 9. Sie bilden dort die Schnittpunkte eines spitzen Winkels Alpha von ca. 40°. Den Scheitelpunkt dieses Winkels Alpha bildet der Radiuspunkt 11.

Der in den Zeichnungen Figur 16 und 17 mit Beta bezeichnete rechte Winkel gibt Bogenflächen-Anschlußstellen 19 zwischen dem Scheitel 14 und den Bogenflächen b und c an. Der Scheitel des rechten Winkels Beta markiert der Radiuspunkt 16.

Die Verlängerung der Winkelschenkel des spitzen Winkels Alpha über die Verbindende 18 hinaus, markiert die Bogenflächen-Anschlußstelle 20 zwischen den engeren Bogenflächen 15 und der oberen Bogenfläche c. Die Verbindende 18 markiert die anderen Bogenflächen-Anschlußstellen 20' zu den Bogenflächen b und c hin.

Die über 18 hinausragende Verlängerung der Schenkel des Winkels Beta markiert an den Schnittpunkten der Verbindenden 18 die Radiuspunkte 16' für die Radien der Bogenflächen b und c.

Gemäß Variante Figur 16 sind insgesamt vier Elektro-Kupplungsstellen realisiert. Unter Berücksichtigung der dortigen, im wesentlichen bogenförmigen Nebeneinanderanordnung sind die beiden außenseitigen Positionen Rundstecker oder Rundstecker-Aufnahmen 21. Die beiden dazwischenliegenden Positionen der Elektrosteckkontakte bilden zwei Flachstecker bzw. zwei Flachstecker-Aufnahmen 22. Alternativ könnten sie auch zwei Rundstecker bzw. Rundstecker-Aufnahmen bilden, gleich ob sie sich am Steckereinsteckteil E oder am Steckeraufnahmeteil A sich befinden.

Die anderen Varianten geben unter Beibehaltung der bogenförmigen Ausrichtung der Elektrokontakte 8 eine Dreierkombination an. Hier wäre dann nur eine Kontaktstelle für die Signalkontaktierung nutzbar, während die beiden anderen die Leistungsleitungen verbinden.

Unter Berücksichtigung der Patrizen/Matrizengestalt der Elektrokontakte 8, sind die körperlichen Vorsprünge in Figur 9 mit 23 bezeichnet. Die entsprechenden körperlichen Aufnahmen, als Schlitze oder Bohrung für Stifte wiedergegeben, ergeben sich aus Figur 10 und tragen das Bezugszeichen 24.

Die Steckeraufnahmen sind von einem Mündungsquerschnitt 25 des Saugleitungsabschnitts 5 axial zurückversetzt angeordnet, so daß hierdurch die zentrierende Wirkung der die Saugleitung anschließenden Kupplungsmittel für ein belastungsfreies Kuppeln der elektrischen Leitungen genutzt werden kann. Die voreilende Kupplungswirkung/Abdichtwirkung ist sogar so, daß etwa anhaftender Reststaub nicht in den Bereich der elektrischen Kupplungspartie gelangen könnte. Die Steckeraufnahmen stehen freikragend bezüglich einer Außenwand 26 des Saugleitungsabschnitts 5. In den unterseitigen Spalt 27 zwischen der blöckchenartig aufgebauten Steckeraufnahme der Elektrokontakte 8 und der korrespondierenden Außenseite des Saugleitungsabschnitts 5 steht zum Eintritt einer passenden Füllwand 6' des Gegenstücks 6 zur Verfügung.

Der Mündungsquerschnitt 25 kann, wie z.B. aus der Variante Figur 10 ersichtlich, senkrecht zu einer Längsmittelachse y-y des Saugleitungsabschnitts 5 geschnitten sein; bevorzugt wird allerdings eine Schrägung (Figur 12) mit passender Gegenkontur in der Steckeraufnahme A des Gegenstücks 6. Der schrägende Rückschnitt schließt einen spitzen Winkel Gamma von ca. 20° ein. Das ergibt eine Möglichkeit einer Fügehilfe. Die Schrägung bei entsprechender Gegenschrägung wirkt sogar steckzentrierend und drehstellungskorrigierend. Außerdem ergibt sich eine gute Abstützung in der Steckendstellung. Die entsprechende Fügehilfe kann aber auch im Bereich der Außenwand 26 realisiert sein. Es wird auf Figur 12 verwiesen. Dort ist, in Steckrichtung gesehen, der Außenwand 26 eine umlaufende, gestufte Schulter 28 gegeben. Eine damit zusammenwirkende passende Schulter 29 befindet sich am steckfugenseitigen Ende des Gegenstücks 6. An dem das Steckereinsteckteil E bildenden Saugleitungsabschnitt 5 kann sogar die die exponierten Elektrokontakte 8 tragende Umfläche der diesbezüglichen Stirnwand 30 in die optimierte drehsichernde Wirkung und Abstützung einbezogen werden. Die schultergestützte Kupplungsstellung definiert die in Figur 6 dargestellte Kupplungsfuge F zwischen Steckereinsteckteil E und Steckeraufnahmeteil A. Die Schrägungsspitze des Mündungsquerschnitts 25 liegt abflachungsseitig (Abflachung 10).

Die steckaktive Partie des Saugleitungsabschnitts 5 ist abgesetzt. Dabei ist so vorgegangen, daß der in die Steckeraufnahme A des Gegenstücks 6 einzuführende Saugleitungsabschnitt 5, von dem erwähnten Mündungsquerschnitt 25 ausgehend, sich hinsichtlich seiner Außenabmessung stufenförmig vergrößert. Es kann sich um einen Wandungsversatz handeln um das Maß der Dicke der Wandung, deren Mantelfläche im steckaktiven Bereich der Innenkontur des Saugkanales 9 entspricht. Die Stufe trägt das Bezugszeichen 31. Die Steckeraufnahme überdeckt nur einen Teil der größeren Stufe respektive des sich an die Stufen 31 anschließenden Mantelwandabschnitts des Steckereinsteckteils E.

Die Variante gemäß Figur 2 zeigt im Bereich des Stufenübergangs eine Nut 32. Die dient zur Aufnahme eines Dichtungsrings 33. Es handelt sich um einen im Querschnitt V-förmig gestalteten Dichtungsring aus Gummi oder ähnlichem Material. Die V-Öffnung des Dichtungsringes 33 weist in Gegenrichtung zur Steckrichtung z des Steckereinsteckteils E. Der Bereich der Stufe 31 ist entsprechend ausgedreht und auch auf den Raumbedarf des peripheren V-Schenkels des Dichtungsringes 33 abgestimmt. Ab der Dichtungsstelle geht der querschnittsgrößere Abschnitt des Saugleitungsabschnitts 5 kontinuierlich in einen sich leicht vergrößernden Durchmesser über. So findet an beiden Enden eine Abstützung statt, einmal durch den Fuß des querschnittsgrößeren Teils des Saugleitungsabschnitts 5 und im Bereich der Stufe 33 durch den elastisch abstützende Zone via Dichtungsring 33.

Das schräggeschnittene Stirnende, also der Mündungsquerschnitt 25 und die durch die Querschnittsgeometrie leicht abgeflachte Endzone des Saugmundes ermöglichen es, den Saugleitungsabschnitt 5 auch als Saugdüse zu benutzen. Um dem zu erwartenden Verschleiß Rechnung zu tragen, ist hier eine entsprechende Vorkehrung getroffen. Die besteht darin, daß der exponierte, durchmesserkleinere Teil des Saugleitungabsaschnitts 5 eine außenseitige Hülse 34 aufweist. Diese einen wirksamen Schleißschutz bietende Hülse 34 ist austauschbar, und aus diesem Grunde reversibel befestigt. Sie schützt den Stirnrand ohne Querschnittsverringerung des Saugkanals 9 und ist auf dem Mantel des durchmesserkleineren Teils fixiert. Letzterer bildet dazu umfangsverteilt Rastvorsprünge 35 aus (vergleiche Figur 4). Die Rastvorsprünge liegen in Reihe und sind gleich beabstandet und außerdem flächengleich. Der relativ elastische Schleißschutz läßt sich mühelos frontal aufklipsen, wobei in der erreichten Endstellung die Rastvorsprünge 35 in passende Aufnahme 36 der Hülse 34 eingreifen. Besagte Aufnahmen 36 gehen aus Figur 35 hervor. Sie liegen kongruent zu den Rastvorsprüngen 35. Steckerleichternd wirkt sich ein trichterförmiger Kragen 37 der Hülse 34 aus, welcher Kragen bis in den Bereich der erläuterten Stufe 31 reicht und dort zugleich die Funktion eines Dichtringes übernehmen kann. Der Kragen 37 spitzt zu seinem freien Ende hin aus. Eine lagesichernde Maßnahme besteht sodann noch darin, daß der Saugleitungsabschnitt 5 im Bereich seines Mündungsquerschnitts 25 eine umlaufende, in Steckrichtung z weisende Ausspitzung 38 formt. Die exponierte, schneidenartige Ausspitzung 38 schließt einen Winkel von ca. 30° ein. Die Winkelhalbierende kann in Steckrichtung liegen, so daß gleichberechtigte Flanken existieren. Die hülsenseitige Ergänzung sieht so aus, daß die Hülse 34 eine passende Nut 39 hat. In letztere tritt die Ausspitzung 38 ausfüllend ein. Die randseitige mechanische Beanspruchung ist normalerweise nicht in der Lage, den Schleißschutz vom Stirnende zu lösen. Andererseits ermöglicht ein willensbetontes Abziehen einer defekten Hülse 34 die Neubesetzung unter Nutzung der Rückstellkraft des Materiales für die erstrebte Rastierung. Die Aufnahmen 36 können Taschen oder, wie dargestellt, Fenster sein.

Zurückkommend auf das Stufenprofil des Saugleitungsabschnitts 5 bleibt noch festzuhalten, daß das Gegenstück 6, also das Steckeraufnahmeteil A eine an den Saugleitungsquerschnitt angepaßte stufenförmige Verjüngung 40 hat. Die dem Verlauf des Mündungsquerschnitts 25 entsprechende Gegenfläche heißt 41.

Von den Steckkontaktstellen der Elektrokontakte 8 etc. gehen rückwärtig schützende Kabelkanäle aus. Die strikte Trennung und die eigene Strömungskanalführung lassen Feuchte- oder Naßaufsaugungen zu.

Die Kupplungsverbindung ist verriegelbar. Hierzu dient eine in Figur 8 dargestellte Vorrichtung, bestehend aus einer in Sperrichtung federbelasteten Verriegelungsplatte 42. Letztere kippt um eine horizontale Achse 43 im Anschlußstecker 4 und hintergreift mit fallenartig wirkenden, paarig angeordneten Hakenköpfen 44 eine Gegenschulter des Gegenstücks 6. Die Hakenköpfe erstrecken sich seitlich der Elektrokontakte 8, und zwar unter Nutzung des dortigen Freiraums der Stirnwand 30 des Saugleitungsabschnitts 5. Eine den Betätigungsbereich der doppelarmigen Verriegelungsplatte 42 aufnehmenden Kammer 45 geht von der oberen, ebenen Flächung 13 des Saugleitungsabschnitts 5 aus. In der Stirnwand 30 befinden sich Durchgreifschlitze (nicht dargestellt) für die freien Schenkel der Hakenköpfe 44.

Bedingungen des Außenprofils:
1. Das Breite zu Höhe Verhältnis b/h ist aus ergonomischen Gründen kleiner; d.h. es handelt sich um Hochkantprofil.
   Bereich für b/h: 0,9 <b/h< 1
2. Alle Oberflächen des Profils sind konvex gekrümmt. Der maximale Krümmungsradius beträgt 60 mm.
3. Das Profil besitzt eine senkrechte Symmetrieachse (Ebene x-x).
4. Die Linienelemente gehen tangential ineinander über.
5. Eine ebene Fläche, die senkrecht zur Symmetrieachse x-x verläuft, erleichtert die Erkennbarkeit. an den Übergängen zu den anderen Flächen ist die Tangentenbedingung nicht erfüllt.

### Resultat:

Das Profil setzt sich aus minimal vier Linienelementen zusammen.

Bedingungen für das Innenprofil:
1. Der Flächeninhalt des Profiles beträgt 830 mm 2
2. Das Profil läßt nur eine Fugeposition zu.
3. Alle Oberflächen des Profils sind konvex gekrümmt. Der maximale Krümmungsaradius beträgt 60 mm. Durch die Konvexität wird eine definierte Verformungsrichtung bei Fremd- und Eigenspannungen erzielt.
4. Die Linienelemente gehen tangential ineinander über (keine scharfen Kanten). Der minimale Abrungundsradius beträgt 5 mm.
5. Das Profil soll möglichst einem Kreisprofil nahekommen. Die maximale Abweichung vom Kreisprofil mit einer Querschnittsfläche von 800 mm 2 beträgt 4,5 mm.
6. Das Profil besitzt eine senkrechte bzw. vertikale Symmetrieachse.

### Resultat:

Die minimale Anzahl der Linienelemente beträgt 6.

## Patentansprüche

1. Steckeradapter für eine Saugleitung eines Staubsaugers, wobei der Adapter mit einem einen Querschnitt aufweisenden Saugleitungsabschnitt ausgebildet ist, **dadurch gekennzeichnet, dass** der Querschnitt innen eine kreisabschnittsförmige Abflachung 10 aufweist und das ein Radius einer die Abflachung 10 bildenden Kreisbogenlinie sich in der vertikalen Symmetrieebene des Querschnitts erstreckt und der Radiusmittelpunkt (11) deutlich außerhalb der Umrisslinie (12) des Gesamtquerschnitts liegt.

2. Steckeradapter nach Anspruch 1, **dadurch gekennzeichnet, dass** oberseitig des Saugkanals (9) ein Elektrokontakten entsprechendes Feld ausgebildet ist.

3. Steckeradapter nach einem der vorhergehenden Ansprüche, **dadurch gekennzeichnet, dass** oberhalb der Abflachung (10) sich eine nach außen gewölbte Flächung (13) erstreckt.

4. Steckeradapter nach Anspruch 3, **dadurch gekennzeichnet, dass** die Flächung (13) sich durchgehend über die Länge des Saugleitungsabschnittes (5) erstreckt.

5. Steckeradapter nach einem der vorhergehenden Ansprüche, **dadurch gekennzeichnet, dass** eine durch die Abflachung (10) vom Kanalinneren gesehen gebildete konkave Bogenfläche ungleich zweier endseitig anschließender ebenfalls konkaver Bogenflächen (b, c) ist.

6. Steckeradapter nach Anspruch 5, **dadurch gekennzeichnet, dass** die Bogenflächen (b, c) untereinander gleich sind.

7. Steckeradapter nach Anspruch 5 oder 6, **dadurch gekennzeichnet, dass** die Bogenflächen (b, c) wie gebogene V-Schenkel verlaufen und im Scheitel (14) großzügig konkav gerundet sind.

8. Steckeradapter nach einem der Ansprüche 5 bis 7, **dadurch gekennzeichnet, dass** die endseitigen Übergänge der Bogenflächen (b, c) über enge konkave Bogenflächen (15) in die dachartig gewölbte obere Bogenfläche (a) stufenlos eingehen.

9. Steckeradapter nach einem der Ansprüche 7 oder 8, **dadurch gekennzeichnet, dass** ein Radiuspunkt (16) des Scheitels (14) etwa im Zentrum des Saugkanals liegt.

10. Steckeradapter nach einem der Ansprüche 8 oder 9, **dadurch gekennzeichnet, dass** die Radiuspunkte der engeren Bogenlinie (15) auf einer horizontalen Verbindungslinie im oberen Viertel der Höhe des Saugkanals (9) liegen.

## Claims

1. Plug adaptor for a suction line of a vacuum cleaner, the adaptor being formed with a suction line portion having a cross-section, **characterised in that** the cross-section has internally a flattened region (10) in the form of a portion of a circle and **in that** a radius of an arcuate line defining the flattened region (10) extends in the vertical plane of symmetry of the cross-section and the centre point (11) of the radius lies clearly outside the line (12) forming the periphery of the cross-section as a whole.

2. Plug adaptor according to Claim 1, **characterised in that** a compartment suitable for electrical contacts is provided on the upper side of the suction channel (9).

3. Plug adaptor according to one or more of the preceding claims, **characterised in that** an outwardly domed surface portion (13) extends above the flattened region (10).

4. Plug adaptor according to Claim 3, **characterised in that** the surface portion (13) extends continuously over the length of the suction line portion (5).

5. Plug adaptor according to one of the preceding claims, **characterised in that** a concave arcuate surface formed by the flattened region (10) seen from the interior of the channel is different from second likewise concave arcuate surfaces (b, c) which adjoin region (10) endwise.

6. Plug adaptor according to Claim 5, **characterised in that** the arcuate surfaces (b, c), are different from one another.

7. Plug adaptor according to Claim 5 or 6, **characterised in that** the arcuate surfaces (b, c) extend as curved V legs and are generously rounded in a concave manner in the vertex region (14).

8. Plug adaptor according to one of Claims 6 to 7, **characterised in that** the endwise transition of the arcuate surfaces (b,c) into the upper arcuate surface (a) which is domed in the manner of a roof is effected in a stepless manner by way of narrow concave arcuate surfaces (15).

9. Plug adaptor according to one of Claims 7 or 8, **characterised in that** a radius point (16) of the vertex (14) lies substantially in the centre of the suction channel.

10. Plug adaptor according to one of Claims 8 or 9, **characterised in that** the radius points of the narrower arcuate lines (15) lie on a horizontal connecting line in the upper quarter of the height of the suction channel (9).

## Revendications

1. Adaptateur de fiche pour une conduite d'aspiration d'un aspirateur, dans lequel l'adaptateur est réalisé avec. un segment de conduite d'aspiration présentant une section, **caractérisé en ce que** la section présente à l'intérieur une partie aplatie (10) en forme de partie circulaire et **en ce qu'**un rayon d'une ligne d'arc de cercle formant la partie aplatie (10) s'étend dans le plan de symétrie vertical de la section, et le centre du rayon (11) se situe nettement à l'extérieur de la ligne de contour (12) de la section globale.

2. Adaptateur de fiche selon la revendication 1, **caractérisé en ce qu'**un champ correspondant aux contacts électriques est réalisé sur le dessus du canal d'aspiration (9).

3. Adaptateur de fiche selon l'une quelconque des revendications précédentes, **caractérisé en ce qu'**une surface (13) bombée vers l'extérieur s'étend au-dessus de la partie aplatie (10).

4. Adaptateur de fiche selon la revendication 3, **caractérisé en ce que** la surface (13) s'étend en continu sur la longueur du segment de conduite d'aspiration (5).

5. Adaptateur de fiche selon l'une quelconque des revendications précédentes, **caractérisé en ce qu'**une surface d'arc concave formée par la partie aplatie (10), vu de l'intérieur du canal, est différente de deux surfaces d'arc (b, c) adjacentes du côté des extrémités et également concaves.

6. Adaptateur de fiche selon la revendication 5, **caractérisé en ce que** les surfaces d'arc (b, c) sont égales entre elles.

7. Adaptateur de fiche selon la revendication 5 ou 6, **caractérisé en ce que** les surfaces d'arc (b, c) s'étendent comme des branches en V courbées et ont un arrondi concave généreux sur le sommet (14).

8. Adaptateur de fiche selon l'une quelconque des revendications 5 à 7, **caractérisé en ce que** les transitions du côté des extrémités des surfaces d'arc (b, c) font place progressivement à la surface d'arc (a), supérieure et cintrée en forme de toit, par l'intermédiaire de surfaces d'arc (15) concaves et étroites.

9. Adaptateur de fiche selon l'une quelconque des revendications 7 ou 8, **caractérisé en ce qu'**un point rayon (16) du sommet (14) se situe à peu près au centre du canal d'aspiration.

10. Adaptateur de fiche selon l'une quelconque des revendications 8 ou 9, **caractérisé en ce que** les points rayon de la ligne courbe plus resserrée (15) sont disposés sur une ligne de liaison horizontale dans le quart supérieur de la hauteur du canal d'aspiration (9).
